# EUROPÄISCHE PATENTSCHRIFT

(11) **EP 1 995 067 B1**
(45) Veröffentlichungstag und Bekanntmachung des Hinweises auf die Patenterteilung: **11.09.2013**
(21) Anmeldenummer: 08154856.2
(22) Anmeldetag: 21.04.2008
(51) Int. Cl.: B41F 33/00

(54) **Verfahren zum Betreiben einer Druckmaschine**
Method for operating a printing press
Procédé destiné au fonctionnement d'une presse

(30) Priorität: 04.05.2007 DE 102007021039
(43) Veröffentlichungstag der Anmeldung: 26.11.2008
(73) Patentinhaber: manroland sheetfed GmbH, 63075 Offenbach (DE)
(72) Erfinder: Leeratanaphanit, Sarayut, 63067, Offenbach (DE); Schölzig, Jürgen, 55126, Mainz (DE)

(56) Entgegenhaltungen:
- EP-A2- 1 155 846
- DE-A1-102005 049 927
- DE-A1-102006 030 170

## Beschreibung

Die Erfindung betrifft ein Verfahren zum Betreiben einer Druckmaschine, insbesondere einer Offset-Druckmaschine, gemäß dem Oberbegriff des Anspruchs 1.

In Bogendruckmaschinen wird ein bogenförmiger Bedruckstoff, in Form so genannter Druckbogen, durch mehrere Druckwerke bewegt, um auf den bogenförmigen Bedruckstoff ein Druckbild aufzutragen. Zum Drucken finden in den Druckwerken Druckformen, typischerweise Druckplatten, Verwendung, die unter Berücksichtigung von druckvorstufebasierten Bilddaten sowie unter Berücksichtigung von Bedruckstoffdaten hergestellt werden. So hat nämlich der verwendete Bedruckstoff Auswirkungen auf das beim Drucken erzeugte Druckbild, weshalb Daten über den Bedruckstoff bereits bei der Druckformherstellung bzw. in der Druckvorstufe berücksichtigt werden. Im Offsetdruck erfolgt die Einteilung der Bedruckstofftypen nach bestimmten Eigenschaften, nämlich nach der Farbe von unbedruckten Abschnitten des Bedruckstoffs, nach dem Glanz von unbedruckten Abschnitten des Bedruckstoffs, nach der Tonwertzunahme bzw. den Druckkennlinien der Druckfarben beim Bedrucken, nach dem im Druck wiedergebbaren Farbumfang, sowie nach dem Durchscheinen eines beim Drucken auf den Bedruckstoff aufgetragenen Druckbilds. Der Farbumfang, der im Druck wiedergegeben werden kann, wird auch als Gamut und das Durchscheinen wird auch als Opazität bezeichnet.

Wird beim tatsächlichen Bedrucken des Bedruckstoffs in der Druckmaschine ein Bedruckstoff verwendet, der von dem Bedruckstoff, auf Grundlage dessen Eigenschaften bzw. Daten die Druckformen hergestellt sind, abweicht, so kann sich die Färbung im Druck soweit verschieben, dass Makulatur gedruckt wird. Unter Umständen ist die komplette Druckauflage unbrauchbar und muss vernichtet werden. Dies verursacht hohe Kosten. Bislang sind keine Verfahren zum Betreiben einer Druckmaschine bekannt, die diesem Problem Rechnung tragen.

Aus der DE 10 2005 049927 A1 ist eine Sensoreinrichtung und ein Verfahren zum Betrieb der Sensoreinrichtung bekannt. Für die Überwachung des Bedruckstofftransportes in einer Druckmaschine soll die Anpassung der Sensorfunktionen an den zu verarbeitenden Bedruckstoff vereinfacht werden. Die Sensoreinrichtung, ist mit Reinigungsvorrichtung für den Sensor versehen. In Verbindung mit einer Maschinensteuerung der Druckmaschine ist ein Bedruckstoffdatenspeicher für einen automatisierten Sensorbetrieb verbunden. Damit kann die Anpassung der Sensoreinstellung und der Messsignalverarbeitung an den Bedruckstoff bei Bedruckstoffwechsel erfolgen.

Hiervon ausgehend liegt der vorliegenden Erfindung die Aufgabe zugrunde, ein neuartiges Verfahren zum Betreiben einer Druckmaschine, insbesondere einer Offset-Druckmaschine, zu schaffen.

Diese Aufgabe wird durch ein Verfahren gemäß Anspruch 1 gelöst.

Erfindungsgemäß wird mindestens ein unbedruckter und/oder mindestens ein bedruckter Abschnitt des Bedruckstoffs vermessen, wobei hierbei mindestens ein ermittelter Istwert mit mindestens einem bedruckstoffabhängigen Sollwert verglichen wird, um auf Grundlage des Vergleichs festzustellen, ob der tatsächlich verwendete Bedruckstoff hinsichtlich seiner Eigenschaften bzw. Bedruckstoffdaten demjenigen Bedruckstoff entspricht, auf Grundlage dessen die zum Drucken verwendeten Druckformen hergestellt sind.

Mit dem erfindungsgemäßen Verfahren wird erstmals vorgeschlagen, mindestens einen unbedruckten und/oder mindestens einen bedruckten Abschnitt eines Bedruckstoffs zu vermessen, und hierbei Istwerte zu ermitteln, die mit bedruckstoffabhängigen Sollwerten verglichen werden. Auf Basis des Vergleichs kann festgestellt werden, ob der tatsächlich zum Drucken verwendete Bedruckstoff dem Bedruckstoff entspricht, auf Basis dessen Eigenschaften in der Druckvorstufe Druckformen hergestellt worden sind. Gegebenenfalls kann auf Basis dieses Vergleichs ein Druckprozess abgebrochen werden, um das Drucken von Makulatur zu vermeiden.

Bevorzugte Weiterbildungen der Erfindung ergeben sich aus den Unteransprüchen und der nachfolgenden Beschreibung.

Ausführungsbeispiele der Erfindung werden, ohne hierauf beschränkt zu sein, an Hand der Zeichnung näher erläutert. Dabei zeigt:
Fig. 1: eine schematisierte Darstellung einer als Bogendruckmaschine ausgebildeten Druckmaschine zur Verdeutlichung des erfindungsgemäßen Verfahrens zum Betreiben einer Druckmaschine.

Fig. 1 zeigt eine stark schematisierte Darstellung einer Bogendruckmaschine 10, wobei die Bogendruckmaschine 10 einen Anleger 11, einen Ausleger 12 und mehrere zwischen dem Anleger 11 und dem Ausleger 12 positionierte Druckwerke 13 aufweist. Die Druckwerke 13 sind vorzugsweise als Offset-Druckwerke ausgebildet und dienen dem Auftragen von Teildruckbildern auf den zu bedruckenden Bedruckstoff.

Von den Druckwerken 13 sind jeweils ein Formzylinder 14, ein Übertragungszylinder 15 sowie ein Gegendruckzylinder 16 dargestellt, wobei auf den Formzylindern 14 Druckformen und auf den Übertragungszylindern 15 Übertragungsformen positioniert sind. Bei den Druckformen handelt es sich üblicherweise um Druckplatten und bei den Übertragungsformen um Gummitücher, weshalb die Formzylinder 14 auch als Plattenzylinder und die Übertragungszylinder 15 auch als Gummizylinder bezeichnet werden.

Die auf den Formzylindern 14 positionierten Druckformen, die zum Drucken verwendet werden, werden in einer sogenannten Druckvorstufe auf Basis von Druckbilddaten sowie auf Basis von Daten bzw. Eigenschaften des zu bedruckenden Bedruckstoffs hergestellt. Bei den Daten bzw. Eigenschaften des Bedruckstoffs, die bei der Druckformherstellung berücksichtigt werden sollen, handelt es sich insbesondere um
- die Farbe von unbedruckten Abschnitten des Bedruckstoffs,
- den Glanz von unbedruckten Abschnitten des Bedruckstoffs,
- die Tonwertzunahmen bzw. die Druckkennlinien der Druckfarben beim Drucken,
- den wiedergebbaren Farbumfang beim Drucken, den so genannten Gamut, und
- das Durchscheinen eines Druckbilds durch den Bedruckstoff, die so genannte Opazität.

Im Sinne der hier vorliegenden Erfindung werden mindestens ein unbedruckter Abschnitt und/oder mindestens ein bedruckter Abschnitt des Bedruckstoffs vermessen, wobei hierbei mindestens ein ermittelter Istwert mit mindestens einem bedruckstoffabhängigen Sollwert verglichen wird. Auf Basis des Vergleichs wird festgestellt, ob der tatsächlich zum Bedrucken verwendete Bedruckstoff hinsichtlich seiner Eigenschaften bzw. Bedruckstoffdaten demjenigen Bedruckstoff entspricht, auf Grundlage dessen in der Druckvorstufe die zum Drucken verwendeten Druckformen hergestellt worden sind.

Für den Fall, dass festgestellt wird, dass der tatsächlich verwendet Bedruckstoff von demjenigen Bedruckstoff, auf Grundlage dessen die zum Drucken verwendeten Druckformen hergestellt worden sind, abweicht, wird automatisch eine Fehlermeldung bzw. Warnmeldung generiert und signalisiert. Bei großen Abweichungen in der Charakteristik zwischen dem tatsächlich verwendeten Bedruckstoff und dem in der Druckvorstufe angenommenen Bedruckstoff wird gegebenenfalls die Druckmaschine angehalten bzw. das Drucken der Auflage unterbrochen. Bei relativ kleinen Abweichungen hingegen kann durch Beeinflussung von Druckparametern eine Regelung erfolgen, um die so bedingten Farbabweichungen zu minimieren.

Dann, wenn mindestens ein unbedruckter Abschnitt des Bedruckstoffs vermessen wird, erfolgt die Vermessung des oder jeden unbedruckten Abschnitts mit Hilfe einer Farbmesseinrichtung und/oder mit Hilfe einer Glanzmesseinrichtung und/oder mit Hilfe einer Opazitätsmesseinrichtung. Fig. 1 zeigt exemplarisch eine Farbmesseinrichtung 17 für unbedruckte Abschnitte des Bedruckstoffs, die stromaufwärts der Druckwerke 13 positioniert ist und demnach den Bedruckstoff vor dem Bedrucken derselben messtechnisch erfasst. Die Messeinrichtung 17 zum Vermessen des oder jeden unbedruckten Abschnitts des Bedruckstoffs vermisst denselben inline bzw. online innerhalb der Druckmaschine während des Druckprozesses bzw. während der Druckproduktion.

Weiterhin zeigt Fig. 1 eine Messeinrichtung 18, die dem Vermessen mindestens eines bedruckten Abschnitts des Bedruckstoffs dient, wobei der oder jeder bedruckte Abschnitt mit Hilfe einer Farbmesseinrichtung vermessen wird.

Gemäß Fig. 1 ist die Messeinrichtung 18 stromabwärts der Druckwerke 13 in die Bogendruckmaschine integriert, so dass das Vermessen des oder jedes bedruckten Abschnitts nach dem Bedrucken des Bedruckstoffs erfolgt, und zwar wiederum inline bzw. online während der Druckproduktion.

Mittels der oder jeder Messeinrichtung 17, 18 ermittelte Istwerte werden an eine Steuerungseinrichtung 19 übermittelt, in welcher die ermittelten Istwerte mit bedruckstoffabhängigen Sollwerten verglichen werden. Jeder ermittelte Istwert wird in der Steuerungseinrichtung 19 mit mehreren, für unterschiedliche Bedruckstofftypen mit unterschiedlichen Eigenschaften bzw. Bedruckstoffdaten hinterlegten Sollwerten verglichen, um auf Grundlage des Vergleichs festzustellen, ob der tatsächlich verwendete Bedruckstoff hinsichtlich seiner Eigenschaften bzw. Bedruckstoffdaten demjenigen Bedruckstoff entspricht, auf Grundlage dessen die zum Drucken verwendeten Druckformen hergestellt worden sind.

Dieser Vergleich kann mit Hilfe von in die Steuerungseinrichtung 19 integrierter Software erfolgen. Alternativ kann diese Vergleichssoftware auch unmittelbar in die oder jede Messeinrichtung 17, 18 integriert sein.

Vorzugsweise erfolgt das Vermessen des oder jedes unbedruckten Abschnitts sowie das Vermessen des oder jedes bedruckten Abschnitts mit Hilfe einer Farbmesseinrichtung, nämlich einer spektralen Farbmesseinrichtung, die Istwerte im sogenannten L*a*b-Farbraum ermittelt. Diese Istwerte im L*a*b-Farbraum werden mit Sollwerten im L*a*b-Farbraum verglichen, nämlich derart, dass jeder Istwert mit mehreren für unterschiedliche Bedruckstofftypen hinterlegten Sollwerten verglichen wird. Auf Basis dieses Vergleichs wird dann festgestellt, ob der tatsächlich verwendete Bedruckstoff hinsichtlich seiner Eigenschaften bzw. Bedruckstoffdaten demjenigen Bedruckstoff entspricht, auf Grundlage dessen in der Druckvorstufe Druckplatten belichtet worden sind.

Das Vermessen des oder jedes unbedruckten Abschnitts sowie das Vermessen des oder jedes bedruckten Abschnitts mit Hilfe der Farbmesseinrichtung, nämlich der spektralen Farbmesseinrichtung, erfolgt vorzugsweise normgerecht. Hierzu ist gegenüberliegend zur Farbmesseinrichtung auf der anderen Seite des Bedruckstoffs und damit entlang des Transportwegs des Bedruckstoffs durch die Druckmaschine eine schwarze Messunterlage positioniert.

Mit Hilfe des erfindungsgemäßen Verfahrens kann inline bzw. online zur Druckproduktion überprüft werden, ob ein zum Drucken tatsächlich verwendeter Bedruckstoff hinsichtlich seiner Eigenschaften bzw. Bedruckstoffdaten demjenigen Bedruckstoff entspricht, auf Grundlage dessen in der Druckvorstufe Druckformen hergestellt worden sind.

Werden hierbei nur relativ geringe Abweichungen des Bedruckstofftyps festgestellt, so kann durch eine Regelung von Prozessparametern die sich ergebende Farbabweichung kompensiert werden. Bei relativ großen Abweichungen wird vorzugsweise der Druckprozess abgebrochen, um das Drucken von Makulatur zu vermeiden.

Die Erfindung ist bei Bogendruckmaschinen und bei Rollendruckmaschinen einsetzbar. Die Erfindung kann beim einseitigen und beidseitigen Bedruck von Bedruckstoffen zum Einsatz kommen, wobei der beidseitige Bedruck bei Bogendruckmaschinen als Schön- und Widerdruck bezeichnet wird, und zwar auch dann, wenn der Bedruckstoff an beiden Seiten unterschiedliche Eigenschaften aufweist. Dann sind für die beiden Seiten entsprechend unterschiedliche Sollwerte hinterlegt.

### Bezugszeichenliste

- 10: Bogendruckmaschine
- 11: Anleger
- 12: Ausleger
- 13: Druckwerk
- 14: Formzylinder
- 15: Übertragungszylinder
- 16: Druckzylinder
- 17: Messeinrichtung
- 18: Messeinrichtung
- 19: Steuerungseinrichtung

## Patentansprüche

1. Verfahren zum Betreiben einer Druckmaschine, insbesondere einer Offset-Druckmaschine, wobei in Druckwerken (13) der Druckmaschine ein bogenförmiger oder bahnförmiger Bedruckstoff mit Hilfe von Druckformen bedruckt wird, die unter Berücksichtigung von auf einer Druckvorstufe basierten Bilddaten und Bedruckstoffdaten hergestellt sind,
wobei als Bedruckstoffdaten die Farbe und/oder der Glanz von unbedruckten Abschnitten des Bedruckstoffs und/oder die Toowertzunahmen oder Druckkennlinien der Druckfarben beim Drucken und/oder der Gamut und/oder die Opazität des Bedruckstoffes vorgesehen sind,
**dadurch gekennzeichnet,**
**dass** mindestens ein unbedruckter Abschnitt mit Hilfe einer Farbmesseinrichtung und/oder einer Glanzmesseinrichtung und/oder einer Opazitätsmesseinrichtung vermessen wird, und/oder dass mindestens ein bedruckter Abschnitt des Bedruckstoffs vermessen,wird, wobei hierbei mindestens ein ermittelter Istwert mit mindestens einem bedruckstoffabhängigen Sollwert verglichen wird, um auf Grundlage des Vergleichs festzustellen, ob der tatsächlich verwendete Bedruckstoff hinsichtlich seiner Eigenschaften bzw. Bedruckstoffdaten demjenigen Bedruckstoff entspricht, auf Grundlage von dessen Bedruckstoffdaten die zum Drucken verwendeten Druckformen hergestellt sind.

2. Verfahren nach Anspruch 1, **dadurch gekennzeichnet, dass** der oder jeder bedruckte Abschnitt mit Hilfe einer Farbmesseinrichtung vermessen wird.

3. Verfahren nach einem der Ansprüche 1 bis 2, **dadurch gekennzeichnet,**
**dass** jeder ermittelte Istwert mit mehreren, für unterschiedliche Bedruckstofftypen mit unterschiedlichen Eigenschaften bzw. Bedruckstoffdaten hinterlegten Sollwerten verglichen wird, um auf Grundlage des Vergleichs festzustellen, ob der tatsächlich verwendete Bedruckstoff hinsichtlich seiner Eigenschaften bzw. Bedruckstoffdaten demjenigen Bedruckstoff entspricht, auf Grundlage dessen die zum Drucken verwendeten Druckformen hergestellt sind.

4. Verfahren nach einem der Ansprüche 1 bis 3, **dadurch gekennzeichnet, dass** der oder jeder unbedruckte Abschnitt vor dem Bedrucken des Bedruckstoffs und/oder nach dem Bedrucken des Bedruckstoffs vermessen wird.

5. Verfahren nach einem der Ansprüche 1 bis 4, **dadurch gekennzeichnet, dass** der oder jeder bedruckte Abschnitt nach dem Bedrucken des Bedruckstoffs vermessen wird.

6. Verfahren nach einem der Ansprüche 1 bis 5, **dadurch gekennzeichnet,**
**dass** als Farbmesseinrichtung eine spektrale Farbmesseinrichtung verwendet wird, die Istwerte im L*a*b-Farbraum ermittelt, wobei diese Istwerte im L*a*b-Farbraum mit Sollwerten im L*a*b-Farbraum verglichen werden.

7. Verfahren nach einem der Ansprüche 1 bis 6, **dadurch gekennzeichnet,**
**dass** dann, wenn festgestellt wird, dass der tatsächlich verwendete Bedruckstoff von demjenigen Bedruckstoff, auf Grundlage dessen die zum Drucken verwendeten Druckformen hergestellt sind, abweicht, automatisch eine Fehlermeldung
generiert und angezeigt wird.

8. Verfahren nach einem der Ansprüche 1 bis 7, **dadurch gekennzeichnet,**
**dass** dann, wenn festgestellt wird, dass der tatsächlich verwendete Bedruckstoff von demjenigen Bedruckstoff, auf Grundlage dessen die zum Drucken verwendeten Druckformen hergestellt sind, abweicht, automatisch Parameter des Druckprozesses angepasst werden.

9. Verfahren nach einem der Ansprüche 1 bis 8, **dadurch gekennzeichnet, dass** das Vermessen des oder jedes unbedruckten Abschnitts des Bedruckstoffs und/oder des oder jedes bedruckten Abschnitts des Bedruckstoffs inline bzw. online zum Drucken erfolgt.

## Claims

1. A method for operating a printing press, in particular an offset printing press, wherein in printing couples (13) of the printing press a sheet-like or web-like substrate is printed with the help of printing forms, which are produced taking into account image data and substrate data based on a printing pre-stage,
wherein as substrate data the colour and/or the gloss of unprinted portions of the substrate and/or the tone value increases or print characteristic curves of the printing colours during printing and/or the gamut and/or the opacity of the substrate are provided,
**characterized in that**
at least one unprinted portion is measured with the help of a colour measuring device and/or a gloss measuring device and/or an opacity measuring device, and/or **in that** at least one printed portion of the substrate is measured, wherein in the process at least one determined actual value is compared with at least one substrate-dependent set value, in order to determine on the basis of the comparison if the actually used substrate with respect to its characteristics or substrate data corresponds to that substrate, based on the substrate data of which the printing forms used for printing are produced.

2. The method according to Claim 1, **characterized in that** the or each printed portion is measured with the help of a colour measuring device.

3. The method according to any one of the Claims 1 to 2, **characterized in that** each determined actual value is compared with a plurality of set values stored for different substrate types with different characteristics or substrate data in order to determine on the basis of the comparison if the actually used substrate with respect to its characteristics or substrate data corresponds to that substrate on the basis of which the printing forms used for the printing are produced.

4. The method according to any one of the Claims 1 to 3, **characterized in that** the or each unprinted portion is measured prior to the printing of the substrate and/or after the printing of the substrate.

5. The method according to any one of the Claims 1 to 4, **characterized in that** the or each printed portion is measured after the printing of the substrate.

6. The method according to any one of the Claims 1 to 5, **characterized in that** as colour measuring device a spectral colour measuring device is used, which determines actual values in the L*a*b colour space, wherein these actual values in the L*a*b colour space are compared with set values in the L*a*b colour space.

7. The method according to any one of the Claims 1 to 6, **characterized in that** when it is determined that the actually used substrate deviates from that substrate on the basis of which the printing forms used for printing are produced, an error message is automatically generated and displayed.

8. The method according to any one of the Claims 1 to 7, **characterized in that** when it is determined that the actually used substrate deviate from that substrate on the basis of which the printing forms used for printing are produced, parameters of the printing process are automatically adapted.

9. The method according to any one of the Claims 1 to 8, **characterized in that** the measuring of the or each unprinted portion of the substrate and/or of the or each printed portion of the substrate takes place in line or on line for the printing.

## Revendications

1. Procédé d'utilisation d'une machine d'impression, en particulier d'une machine d'impression offset, dans lequel, dans des unités d'impression (13) de la machine d'impression, un support d'impression de type feuille ou bande est imprimé à l'aide de clichés d'impression qui sont fabriqués en tenant compte de données graphiques et de données de support d'impression se basant sur une étape préliminaire à l'impression,
étant prévues comme données de support d'impression la couleur et/ou la brillance de sections non imprimées du support d'impression et/ou les augmentations de valeur de teinte et/ou les caractéristiques d'impression des encres d'impression lors de l'impression et/ou la gamme et/ou l'opacité du support d'impression,
**caractérisé en ce**
**qu'**au moins une section non imprimée est mesurée à l'aide d'un dispositif de mesure de couleur et/ou un dispositif de mesure de brillance et/ou qu'au moins une section imprimée du support d'impression est mesurée, au moins une valeur réelle déterminée étant alors comparée à au moins une valeur théorique dépendant du support d'impression afin de constater, en se basant sur la comparaison, si le support d'impression réellement utilisé correspond au niveau de ses propriétés ou données de support d'impression au support d'impression à partir des données de support d'impression duquel les clichés d'impression utilisés pour l'impression sont fabriqués.

2. Procédé selon la revendication 1, **caractérisé en ce que** la ou chaque section imprimée est mesurée à l'aide d'un dispositif de mesure de couleur.

3. Procédé selon une des revendication 1 à 2, **caractérisé en ce que** chaque valeur réelle déterminée est comparée à plusieurs valeurs théoriques enregistrées pour différents types de supports d'impression ayant des propriétés ou des données de support d'impression différentes afin de constater, en partant de la comparaison, si le support d'impression réellement utilisé correspond au niveau de ses propriétés ou données de support d'impression au support d'impression à partir des données de support d'impression duquel les clichés d'impression utilisés pour l'impression sont fabriqués.

4. Procédé selon une des revendications 1 à 3, **caractérisé en ce que** la ou chaque section non imprimée est mesurée avant l'impression du support d'impression et/ou après l'impression du support d'impression.

5. Procédé selon une des revendications 1 à 4, **caractérisé en ce que** la ou chaque section imprimée est mesurée après l'impression du support d'impression.

6. Procédé selon une des revendications 1 à 5, **caractérisé en ce qu'**on utilise comme dispositif de mesure de couleur un dispositif de mesure de couleur spectral qui détermine les valeurs réelles dans l'espace colorimétrique L*a*b, ces valeurs réelles dans l'espace colorimétrique L*a*b étant comparées à des valeurs théoriques dans l'espace colorimétrique L*a*b.

7. Procédé selon une des revendications 1 à 6, **caractérisé en ce que**, s'il est constaté que le support d'impression réellement utilisé diffère du support d'impression à partir duquel les clichés d'impression utilisés pour l'impression sont fabriqués, un message d'erreur est automatiquement généré et affiché.

8. Procédé selon une des revendications 1 à 7, **caractérisé en ce que**, s'il est constaté que le support d'impression réellement utilisé diffère du support d'impression à partir duquel les clichés d'impression utilisés pour l'impression sont fabriqués, les paramètres du procédé d'impression sont automatiquement adaptés.

9. Procédé selon une des revendications 1 à 8, **caractérisé en ce que** la mesure de la ou chaque section non imprimée du support d'impression et/ou de la ou chaque section imprimée du support d'impression est faite en ligne ou sur la ligne pour imprimer.
